# EUROPÄISCHE PATENTANMELDUNG

(11) **EP 2 100 542 A1**
(43) Veröffentlichungstag der Anmeldung: **16.09.2009**
(21) Anmeldenummer: 09003551.0
(22) Anmeldetag: 11.03.2009
(51) Int. Cl.: A47G 19/22

(54) **Gefäss/ Behältnis zur feinstofflichen Veränderung von Flüssigkeiten**

(30) Priorität: 13.03.2008 DE 102008014141
(71) Anmelder: Schüllner, Guido, 84577 Tüssling (DE)
(72) Erfinder: Schüllner, Guido, 84577 Tüssling (DE)

(57) **Zusammenfassung**

Die Erfindung besteht aus dem unten geschlossen Gefäß (1) mit innenseitiger Steigungen / Drall / rillenartige Vertiefung (2). Durch Eingießen der Flüssigkeit, von oben und der zusätzlichen Verwirbelung durch die Steigungen / Drall / rillenartige Vertiefung (2), tritt nach kurzer Zeit die Veränderung ein und kann anschließend entnommen werden.
Bei Leitungswasser kann bereits nach ca. 5 -10 Minuten, je nach Wasser, eine geschmackliche Veränderung festgestellt werden.

## Beschreibung

Die Erfindung betrifft die feinstoffliche Veränderung von Flüssigkeiten zur Verbesserung seiner biologischen und therapeutischen Eigenschaften mit dem Ziel einer Qualitätsverbesserung

### Am Beispiel von Trinkwasser

Die Trinkwasserqualität hat sich in den letzten Jahren gewandelt.

Wasser ist den verschiedensten Einflüssen: Temperatur, Druck, Zusätze, ... ausgesetzt bis es aus der Leitung kommt, dadurch verändert sich u.a. die feinstoffliche Struktur.

Die Wirkung dieser Veränderung kann am Leitungswasser besonders nachvollzogen werden. Obwohl es bakteriell rein und Schadstoffarm ist, hat es sich durch Zusätze, Lagerung und Transport mindestens geschmacklich geändert.

Während das ursprüngliche Wasser, Quellwasser oder/und Heilwässer einen weichen Geschmack haben, hat unser heutiges Wasser einen zum Teil scharfen Beigeschmack bekommen.

### DER IM SCHUTZANSPRUCH 1 ANGEGEBENEN ERFINDUNG LIEGT DAS PROBLEM ZUGRUNDE,

Wie kann mit einfachen Mitteln, ohne chemische Zusätze, eine positive feinstoffliche Veränderungen bei Wasser erreicht werden.

### DIESES PROBLEM WIRD MIT DEN IM SCHUTZANSPRUCH AUFGEFÜHRTEN MERKMALEN GELÖST.

Durch den Einfüllvorgang und die, durch die Steigungen / Drall / rillenartige Vertiefung, zusätzlich verursachten Verwirbelungen wird die feinstoffliche Veränderung aktiviert.

### DIE MIT DER ERFINDUNG ERZIELTEN VORTEILE

bestehen insbesondere darin, das ohne großen Aufwand oder chemischen Mitteln positive feinstoffliche Veränderungen erreicht werden.

So kann z.B. bei Leitungswasser die feinstoffliche Veränderung bereits als geschmackliche Veränderung, es ist weicher bis zu quellwasserähnlichem Geschmack ( Qualität !), wahrgenommen werden.

## Patentansprüche

1. Das Gefäß / Behältnis (1) zur feinstofflichen Veränderung von Flüssigkeiten ist **dadurch gekennzeichnet, dass** es oben eine Öffnung hat um die Flüssigkeit einzufüllen und unten geschlossen ist

2. Das Gefäß / Behältnis nach Anspruch 1 ist an der Innenwand mit mindestens einer Steigungen / Drall / rillenartige Vertiefung (2) versehen

3. Das Gefäß / Behältnis nach Anspruch 1 hat die Steigung / den Drall / die rillenartige Vertiefung von unten nach oben (3), gegen den Uhrzeigersinn laufend
